# EUROPÄISCHE PATENTSCHRIFT

(11) **EP 1 616 143 B1**
(45) Veröffentlichungstag und Bekanntmachung des Hinweises auf die Patenterteilung: **11.05.2011**
(21) Anmeldenummer: 04722246.8
(22) Anmeldetag: 22.03.2004
(51) Int. Cl.: F28F 9/02, F28D 1/053

(54) **WÄRMEÜBERTRAGER, INSBESONDERE LADELUFTKÜHLER FÜR KRAFTFAHRZEUGE**
HEAT EXCHANGER, ESPECIALLY A CHARGE-AIR COOLER FOR MOTOR VEHICLES
ECHANGEUR THERMIQUE, EN PARTICULIER REFROIDISSEUR D'AIR DE SURALIMENTATION POUR VEHICULES AUTOMOBILES

(30) Priorität: 10.04.2003 DE 10316756
(43) Veröffentlichungstag der Anmeldung: 18.01.2006
(73) Patentinhaber: Behr GmbH & Co. KG, 70469 Stuttgart (DE)
(72) Erfinder: EMRICH, Karsten, 70195 Stuttgart (DE); WEISE, Stefan, 70469 Stuttgart (DE)
(74) Vertreter: Grauel, Andreas
(86) Internationale Anmeldenummer: PCT/EP2004/002967
(87) Internationale Veröffentlichungsnummer: WO 2004/090454

(56) Entgegenhaltungen:
- EP-A- 0 684 441
- EP-A- 0 791 797
- EP-A- 0 798 531
- FR-A- 1 039 911
- FR-A- 2 742 533
- US-A1- 2002 144 805
- PATENT ABSTRACTS OF JAPAN Bd. 1997, Nr. 09, 30. September 1997 (1997-09-30) & JP 09 126681 A (TOYO RADIATOR CO LTD), 16. Mai 1997 (1997-05-16)

## Beschreibung

Die Erfindung betrifft einen Wärmeübertrager, insbesondere einen Ladeluftkühler für Kraftfahrzeuge nach dem Oberbegriff des Patentanspruches 1.

Bekannte Wärmeübertrager für Kraftfahrzeuge, wie z. B. Ladeluftkühler und Kühlmittelkühler werden aus Aluminium (Aluminiumlegierungen) hergestellt und gelötet, entweder nur der Wärmeübertragerblock oder der gesamte Wärmeübertrager einschließlich Sammelkästen. Der Wärmeübertragerblock, insbesondere bei Ladeluftkühlern ist aus einer Reihe von Flachrohren aufgebaut, zwischen denen Wellrippen angeordnet sind. Die Rohrenden der Flachrohre sind in Öffnungen, so genannten Durchzügen des Rohrbodens aufgenommen und werden mit den Durchzügen verlötet. Dadurch entsteht eine feste und dichte Rohr/Boden-Verbindung. Die Sammelkästen sind mit den Röhrböden verlötet oder verschweißt. Für die Verbindung zwischen Sammelkasten und Rohrboden weist der Rohrboden eine umlaufende Randleiste auf, die den Sammelkasten über- oder untergreift und somit eine Lötfläche bildet. Die Durchzüge im Rohrboden erstrecken sich über dessen gesamte Tiefe, d. h. von Längsseite zu Längsseite, wobei zwischen den Schmalseiten der Durchzüge und den Randleisten ein Übergangsbereich besteht, der rinnenartig, z. B. annähernd U-förmig ausgebildet ist. Der Rohrboden weist somit eine etwa rechteckförmig ausgebildete, gegebenenfalls umlaufende Rinne auf, die sich aus zwei parallelen Längs- und zwei parallelen Schmalseiten zusammensetzt. Die Längsseiten des Rohrbodens liegen den Schmalseiten der Durchzüge gegenüber. Im Betrieb werden die Sammelkästen durch den Innendruck des Wärmeübertragemediums, z. B. komprimierte Ladeluft belastet. Dabei entstehen im Übergangsbereich zwischen den Längsseiten des Rohrbodens und den Schmalseiten der Durchzüge Verformungen infolge von Biegespannungen, die im Bereich der Schmalseiten der Durchzüge zu Spannungsspitzen führen. Insbesondere die Rohr/Boden-Verbindung wird an ihrer Schmalseite und in den Rohreckbereichen durch diese Spannungen und Verformungen dermaßen beansprucht, dass es zu Undichtigkeiten des Wärmeübertragers kommen kann.

In der US 2002/0144805 A1 ist ein Aluminiumkühler beschrieben, der einen Rohrboden und einen Kasten aufweist. Seitliche Endkanten des Kastens sind umgeschlagen und in einer seitlichen Rinne des Rohrbodens angeordnet, so dass der Rohrboden mit dem Kasten verbunden ist.

In der EP 791 797 A ist ein Wärmeübertrager nach dem Oberbegriff des Patentanspruchs 1 beschrieben.

Es ist Aufgabe der vorliegenden Erfindung, die Rohr/Boden-Verbindung bei einem Wärmeübertrager der eingangs genannten Art zu verbessern und ungünstige Beanspruchungen zu vermeiden.

Diese Aufgabe wird durch die Kennzeichnenden Merkmale des Patentanspruches 1 gelöst. Erfindungsgemäß ist in dem Übergangsbereich des Rohrbodens eine Verstärkung vorgesehen. Damit wird der Vorteil erreicht, dass eine unzulässige Verformung bzw. Durchbiegung des Rohrbodens im Übergangsbereich vermieden und die schädlichen Spannungsspitzen abgebaut werden. Der Rohrboden, der im übrigen Bereich aufgrund seiner Herstellung aus einer Blechplatine ungefähr die gleiche Wandstärke aufweist, wird also an den Längsseiten im Bereich der Rohrschmalseiten weniger verformbar. Damit wird die Rohr/Boden-Verbindung weniger oder kaum noch auf Biegung, sondern im Wesentlichen auf Schub beansprucht, was eine wesentlich günstigere Belastung darstellt.

Gemäß der Erfindung ist die Verstärkung als eingelegte Profilleiste ausgebildet, die den rinnenartigen Übergangsbereich zumindest teilweise ausfüllt und sich an Schmalseiten der Durchzüge anschmiegt, und bevorzugt mit dem Rohrboden verlötet ist. Mit dieser Profilleiste wird eine Verstärkung erzielt, und zwar durch ein zusätzliches Teil, welches mit dem Rohrboden zu einem biegesteifen Bereich verbunden wird. Zwischen der äußeren Randleiste des Rohrbodens und der Schmalseite des Durchzuges wird somit eine Verbindung, d. h. eine feste Brücke geschaffen, die eine Durchbiegung oder Verformung des Übergangsbereiches verhindert. Damit werden die schädlichen Biegespannungen von der Rohr/Boden-Verbindung "ferngehalten".

Die Profilleiste ist als (separate) Einlegeleiste ausgebildet, d. h. ein zusätzliches Teil, welches in den rinnenartigen Übergangsbereich eingelegt und mit dem Rohrboden verlötet wird. Diese Lösung hat den Vorteil, dass weder am Rohrboden noch am Sammelkasten Veränderungen vorgenommen werden müssen. Beispielsweise können solche Einlegeleisten für Wärmeübertrager, insbesondere Ladeluftkühler eingesetzt werden, die für höhere Ladeluftdrücke verwendet werden sollen. Somit kann mit dieser einfachen, gezielten Maßnahme derselbe Kühler den höheren Betriebsbeanspruchungen angepasst werden.

In weiterer vorteilhafter Ausgestaltung der Erfindung weisen die Profil- bzw. Einlegeleisten zur Innenseite des Rohrbodens hin im Bereich der Rohrschmalseiten Ausnehmungen auf, die die Durchzüge teilweise umgreifen, d. h. an den Schmalseiten und Eckbereichen anliegen und sich gegenüber diesen abstützen. Damit werden insbesondere auch die Eckbereiche der Rohre vor schädlichen Spannungsspitzen bewahrt.

Ausführungsbeispiele der Erfindung sind in der Zeichnung dargestellt und werden im Folgenden näher beschrieben. Es zeigen
- Fig. 1: einen Ausschnitt eines Ladeluftkühlers,
- Fig. 2: eine Ansicht des Ladeluftkühlers gemäß Fig. 1 mit schraffierten Einlegeleisten,
- Fig. 3: eine Schnittdarstellung des Ladeluftkühlers gemäß Fig. 1 und 2,
- Fig. 4: eine Ansicht auf den Rohrboden mit schraffierten Einlegleisten,
- Fig. 4a: einen Querschnitt des Rohrbodens und
- Fig. 5: eine Ausführungsform mit integrierter Profilleiste, die nicht Teil der Erfindung ist.

**Fig. 1** zeigt einen Ausschnitt, d. h. eine "Scheibe" eines Ladeluftkühlers im Bereich des Ladeluftkastens und der Rohr/Boden-Verbindung. Derartige Ladeluftkühler werden für die Kühlung von komprimierter Ladeluft in Kraftfahrzeugen, insbesondere Nutzfahrzeugen verwendet. Ein Sammelkasten 1 (auch Ladeluft-Kasten genannt) ist im Querschnitt U-förmig ausgebildet und vorzugsweise aus einer Aluminiumlegierung hergestellt. Insgesamt weist der Sammelkasten 1 die Form eines länglichen Kastens auf, der durch Tiefziehen oder Gießen hergestellt werden kann. Das U-Profil des Sammelkastens 1 weist zwei Schenkel 2, 3 auf, die die Längsseiten des Ladeluftkastens bilden. Der Sammelkasten 1 ist in einen Rohrboden 4 eingesetzt, der längsseitige Randleisten 5, 6 aufweist, die etwa senkrecht gegenüber einer Bodenplatte 7 abgewinkelt sind. Die Bodenplatte 7 weist eine Vielzahl von Durchzügen auf, von welchen hier nur ein Durchzug 8 dargestellt ist, welcher ein Rohrende 9a eines Flachrohres 9 aufnimmt. Der ganze Wärmeübertrage bzw. Ladeluftkühler weist somit eine Vielzahl von Flachrohren auf, zwischen welchen nicht dargestellte Wellrippen angeordnet sind, die Sekundärwärmeaustauschflächen für Umgebungsluft bilden. Die Schenkel 2, 3 des Kastenprofils weisen an ihrer unteren, d. h. offenen Seite Verbindungsabschnitte 2a, 3a auf, die mit den Randleisten 5, 6 des Rohrbodens 4 überlappen und in diesem Bereich miteinander verlötet sind. Unterhalb der Unterkanten der Verbindungsabschnitte 2a, 3a sind, schraffiert dargestellt, so genannte Einlegeleisten 10, 11 angeordnet.

**Fig. 2** zeigt den Sammelkasten 1 gemäß Fig. 1 als Ansicht, d. h. in einer Schnittebene vor dem Durchzug 8. Der Rohrboden 4 wird - wie aus dem Stand der Technik bekannt - aus einer Blechplatine hergestellt und weist daher im Wesentlichen eine konstante Wandstärke s auf; die Durchzüge 8 sind nach innen, d. h. zur Seite des Kastens 1 hin gerichtet. Die Rohre 9 stehen mit ihren Rohrenden 9a nach innen über den Durchzug 8 hinaus. Bei einem weiteren, nicht gezeigten Ausführungsbeispiel sind die Durchzüge nach außen gerichtet. Die Rohre können dabei über eine Rohrbodenoberfläche hinausstehen oder vorteilhaft unter einer solchen Rohrbodenoberfläche enden.

Die ebene Bodenplatte 7 ist an den Längsseiten des Rohrbodens 4, d. h. außerhalb der Durchzüge 8, jedoch innerhalb der Randleisten 5, 6 rinnenartig ausgebildet, wobei diese Rinne einerseits in die Bodenplatte 7 und andererseits in die Randleisten 5, 6 übergeht, d. h. Übergangsbereiche 12, 13 bildet. Diese Übergangsbereiche 12, 13 bilden somit Längssicken zur Erhöhung der Stabilität des Rohrbodens 4. Aufgrund der.Belastung des Kastens 1 durch den Innendruck, hervorgerufen durch die komprimierte Ladeluft, entstehen in den Längsseiten 2, 3 des Kastens 1 Druck- und/oder Zugkräfte, die sich auf die Randleisten 5, 6 des Bodens übertragen und in den Übergangsbereichen 12, 13 Biegespannungen und Verformungen hervorrufen. Hier setzt die Erfindung durch die Anordnung der Einlegeleisten 10, 11 ein, die als Profilleisten ausgebildet sind und ein Profil aufweisen, welches dem der Übergangsbereiche 12, 13 entspricht. Die Einlegeleisten 10, 11 liegen somit außen an den Randleisten 5, 6, unten an den rinnenartigen Übergangsbereichen 12, 13 und innen an den Schmalseiten der Durchzüge 8 an. Oberhalb der Randleisten 10, 11 sind Luftspalte 14, 15 belassen. Wie bereits erwähnt, werden die Einlegeleisten 10, 11, die vorzugsweise ebenfalls aus einer Aluminiumlegierung bestehen, mit dem Boden 4 verlötet, d. h. in einem Arbeitsgang mit dem gesamten Wärmeübertrager.

**Fig. 3** zeigt eine Schnittdarstellung in einer Ebene parallel zu der Zeichenebene gemäß Fig. 2. In dieser Darstellung sind insbesondere die Durchzüge 8 in ihrem Profil deutlich erkennbar: die Durchzüge 8 bilden mit der Außenwandung des Rohres 9 einen spitzen Winkel, der nach dem Löten mit einem Lotmeniskus 16 gefüllt ist. Oberhalb des Lotmeniskus liegt das Rohr am Durchzug 8 mit einem relativ engen Spalt an. Der Durchzug 8 bildet - wie erwähnt - mit den beiden äußeren Randleisten 5, 6 des Bodens die Übergangsbereiche 12, 13, die hier im Querschnitt die Form eines asymmetrischen U aufweisen und durch die Einlegeleisten 10, 11 ausgefüllt sind. Zwischen den Randleisten 5, 6 und den Durchzügen 8 - genauer gesagt: den Schmalseiten der Durchzüge - wird durch die Einlegeleisten 10, 11 eine feste Brücke gebildet, die eine Verformung der Übergangsbereiche 12, 13 verhindert. Damit werden die im Stand der Technik auftretenden Spannungsspitzen abgebaut, und die Rohr/Boden-Verbindung wird im Bereich der Schmalseiten erheblich entlastet. Der Luftkasten 1 kann somit höheren Drücken standhalten.

**Fig. 4** zeigt eine Schnittdarstellung längs der Linie IV-IV, wie sie in Fig. 4a eingezeichnet ist. Die Durchzüge 8 weisen - entsprechend der Form der hier nicht dargestellten Rohre 9 - einen etwa rechteckförmigen Innen- und Außenquerschnitt auf, mit Längsseiten 8a und Schmalseiten 8b. Die Einlegeleisten 10, 11 schmiegen sich an die Schmalseiten 8b eines jeden Durchzuges an, d. h. sie weisen im Bereich der Schmalseiten 8b Ausnehmungen 10a, 11a in der Form der Schmalseiten 8b auf. Diese Anschmiegung der Einlegeleisten 10, 11 ergibt in Verbindung mit der Verlötung eine sehr gute Abstützung der sich gegenüberliegenden Bodenbereiche, d. h. einen biegesteifen Verband. Die Ausnehmungen 10a, 11a können durch Prägen hergestellt werden.

**Fig. 4a** zeigt den Rohrboden 4 im Querschnitt mit den Durchzügen 8, die einen äußeren konischen Bereich 8c und einen inneren zylindrischen (dem Querschnitt der Flachrohre 9 angepassten) Bereich 8d aufweisen. Der konische Bereich 8c dient auch als Einführschräge für die Rohrenden 9a. Die Durchzüge 8 werden durch Loch-Stanz-Prägen aus der Rohrbodenplatte 7 (vgl. Fig. 2) hergestellt.

**Fig. 5** zeigt eine Ausführungsform, bei welcher die zuvor beschriebenen Einlegeleisten mit dem Luftkasten integriert sind, d. h. hier einstückig mit diesem ausgebildet sind. Der Rohrboden 4 ist unverändert; der Sammelkasten 17 weist Verbindungsbereiche 17a, 17b auf, deren Unterkanten als Profilleisten 18, 19 ausgebildet sind, die die rinnenartigen Übergangsbereiche 12, 13 des Bodens 4 ausfüllen. Prinzipiell wird mit dieser Lösung der gleiche Effekt - wie zuvor beschreiben - erreicht, d. h. eine Verstärkung der Übergangsbereiche 12, 13. Sofern der Kasten 17 als Guss- oder Spritzgussteil hergestellt wird, können die gerundeten Profilleisten 18, 19 ohne Weiteres durch entsprechende Gestaltung der Gussform hergestellt werden. Bei dieser Ausbildung des Luftkastens 17 mit den profilierten Unterkanten 18, 19 entfällt also das Einlegen der zuvor beschriebenen Einlegeleisten, d. h. ein Arbeitsgang wird eingespart. In ähnlicher Weise können die Profilleisten auch an den Unterkanten des Luftkastens befestigt sein, z. B. durch Kleben.

### Bezugszahlen

- 1: Ladeluftkasten
- 2: Längsseite
- 2a: Verbindungsbereich
- 3: Längsseite
- 3a: Verbindungsbereich
- 4: Rohrboden
- 5: Randleiste
- 6: Randleiste
- 7: Bodenplatte
- 8: Durchzug
- 8a: Längsseite
- 8b: Schmalseite
- 8c: konischer Bereich
- 8d: zylindrischer Bereich
- 9: Flachrohr
- 9a: Rohrende
- 10: Einlegeleiste
- 11: Einlegeleiste
- 12: Übergangsbereich
- 13: Übergangsbereich
- 14: Spalt
- 15: Spalt
- 16: Lotmeniskus
- 17: Sammelkasten
- 17a: Verbindungsbereich
- 17b: Verbindungsbereich
- 18: integrierte Profilleiste
- 19: integrierte Profilleiste

## Patentansprüche

1. Wärmeübertrager, insbesondere Ladeluftkühler für Kraftfahrzeuge mit Rohrenden (9a) aufweisenden Flachrohren (9), Sammelkästen (1), die mit Rohrböden (4) verlötet sind, wobei die Rohrböden (4) Öffnungen (8) mit Längsseiten (8a) und Schmalseiten (8b) zur Aufnahme der Rohrenden (9a), ferner Randleisten (5, 6) und rinnenartig ausgebildete Übergangsbereiche (12, 13) zwischen den Schmalseiten (8b) und den Randleisten (5, 6) aufweisen und wobei die Rohrenden (9a) in den als nach innen gerichtete Durchzüge ausgebildeten Öffnungen (8) verlötet sind, **dadurch gekennzeichnet, dass** die Übergangsbereiche (12, 13) eine Verstärkung aufweisen, die als eingelegte Profilleiste ausgebildet ist, die den Übergangsbereich (12,13) zumindest teilweise ausfüllt und sich an Schmalseiten der Durchzüge anschmiegt.

2. Wärmeübertrager nach Anspruch 1, **dadurch gekennzeichnet, dass** die Profilleiste mit dem Rohrboden (4) verlötet ist.

3. Wärmeübertrager nach einem der vorhergehenden Ansprüche, **dadurch gekennzeichnet, dass** die Profilleisten (10, 11) Ausnehmungen (10a, 11a) aufweisen, die an die Form der Schmalseiten (8b) der Durchzüge (8) angepasst sind.

## Claims

1. A heat exchanger, especially a charge-air cooler for motor vehicles, comprising flat tubes (9) having tube ends (9a), header boxes (1) that are brazed to tube bottoms (4), the tube bottoms (4) comprising openings (8) having long sides (8a) and short sides (8b) for receiving the tube ends (9a), further comprising edge strips (5, 6) and transition regions (12, 13) designed as troughs between the short sides (8b) and the edge strips (5, 6), and the tube ends (9a) being brazed in the openings (8) configured as inwardly directed passages, **characterized in that** the transition regions (12, 13) have a reinforcement designed as an inserted profiled strip, which fills out the transition region (12, 13) at least partially and is nestled against the short sides of the passages.

2. The heat exchanger according to claim 1, **characterised in that** the profiled strip is brazed to the tube bottom (4).

3. A heat exchanger according to any one of the preceding claims, **characterized in that** the profiled strips (10, 11) have recesses (10a, 11a), which are adapted to the shape of the short sides (8b) of the passages (8).

## Revendications

1. Echangeur de chaleur, en particulier refroidisseur d'air de suralimentation pour des véhicules automobiles, comprenant des tubes plants (9) présentant des extrémités tubulaires (9a), comprenant des bacs collecteurs (1) qui sont brasés avec des plateaux à tubes (4), où les plateaux à tubes (4) présentent des ouvertures (8) comportant des grands côtés (8a) et des petits côtés (8b) servant au logement des extrémités tubulaires (9a), présentent en outre des rebords (5, 6) et des zones de transition (12, 13) configurées en forme de goulotte, entre les petits côtés (8b) et les rebords (5, 6), et où les extrémités tubulaires (9a) sont brasées dans les ouvertures (8) configurées comme des passages dirigés vers l'intérieur,
**caractérisé en ce que** les zones de transition (12, 13) présentent un renfort qui est configuré comme une moulure profilée encastrée qui comble au moins partiellement la zone de transition (12, 13) et s'adapte à la forme des petits côtés des passages.

2. Echangeur de chaleur selon la revendication 1, **caractérisé en ce que** la moulure profilée est brasée avec le plateau à tubes (4).

3. Echangeur de chaleur selon l'une ou l'autre des revendications précédentes, **caractérisé en ce que** les moulures profilées (10, 11) présentent des évidements (10a, 11a) qui sont adaptés à la forme des petits côtés (8b) des passages (8).
